# EUROPÄISCHE PATENTSCHRIFT

(11) **EP 1 730 997 B1**
(45) Veröffentlichungstag und Bekanntmachung des Hinweises auf die Patenterteilung: **19.09.2007**
(21) Anmeldenummer: 05714191.3
(22) Anmeldetag: 30.03.2005
(51) Int. Cl.: H05B 3/48

(54) **HEIZEINRICHTUNG**
HEATING DEVICE
DISPOSITIF DE CHAUFFAGE

(30) Priorität: 01.04.2004 AT 2472004 U
(43) Veröffentlichungstag der Anmeldung: 13.12.2006
(73) Patentinhaber: Physiotherm Holding GmbH, 6065 Thaur (AT)
(72) Erfinder: SCHWARZENBERGER, Luis, A-6074 Lans (AT); GUNSCH, Josef, A-6068 Mils (AT)
(74) Vertreter: Hofinger, Stephan
(86) Internationale Anmeldenummer: PCT/AT2005/000110
(87) Internationale Veröffentlichungsnummer: WO 2005/096673

(56) Entgegenhaltungen:
- DE-A1- 2 317 515
- DE-C- 724 457
- FR-A- 2 389 292
- US-A- 3 583 919
- US-A- 3 959 001

## Beschreibung

Die Erfindung betrifft eine Heizeinrichtung insbesondere Heizstab für Wärmekabinen mit mindestens einem innerhalb einer Wandung angeordneten Heizelement. Weiters betrifft die Erfindung eine Wärmekabine.

Zum Heizen von Wärmekabinen werden bereits Heizeinrichtungen, insbesondere Heizstäbe, eingesetzt, die innerhalb einer keramischen Wandung ein vorzugsweise elektrisches Heizelement aufweisen. Zwischen dem Heizelement und der Wandung hat man bisher Quarzsand eingefüllt. Es hat sich allerdings gezeigt, dass der Quarzsand vor allem beim üblicher Weise stehenden Einbau der Heizstäbe in sich zusammensackt und damit einem Teilbereich nicht mehr für die Wärmeübertragung vom Heizelement zur Wandung zur Verfügung steht.

Um dieses Problem zu lösen, schlägt die Erfindung vor, dass der das mindestens eine Heizelement aufnehmende Innenraum der Wandung zumindest teilweise mit Sand aus Eruptivgestein gefüllt ist.

Versuche haben gezeigt, dass dieser Sand aus Eruptivgestein (Lavasand) auch bei längerer Verwendung nicht in sich zusammensackt. Der Füllstand und die Funktionsfähigkeit des Heizstabes bleibt damit über lange Zeit erhalten.

Weiter Vorteile und Einzelheiten werden anhand der nachfolgenden Figurenbeschreibung näher erläutert.

Es zeigen:
- Fig.1 1: einen Längsschnitt durch einen Teil eines Ausführungsbeispiels einer erfindungsgemäßen Heizeinrichtung, und
- Fig. 2: eine schematische Draufsicht auf ein Ausführungsbeispiel einer erfindungsgemäßen Wärmekabine.

Die in Fig. 1 insgesamt mit 4 bezeichnete Heizeinrichtung weist eine gut wärmebeständige Wandung 1 aus Keramikmaterial auf. Diese ist im wesentlichen in der Form eines hohlzylindrischen Stabes ausgebildet. In der Fig. 1 ist lediglich das untere Ende dieses Stabes dargestellt. Das obere Ende kann im wesentlichen gleich ausgebildet sein.

Das untere Ende der stabförmigen Wandung 1 ist durch eine ebenfalls aus Keramikmaterial bestehende Abdeckkappe ein 1a verschlossen, welche eine elektrische Anschlusslasche 2a trägt. Diese elektrische Anschlusslasche führt zum schraubenförmigen Heizelement 2 (elektrischer Widerstandsheizdraht).

Erfindungsgemäß ist nun der Innenraum 1' der Wandung 1, in dem sich auch das Heizelement 2 befindet mit Sand aus Eruptivgestein (Lavasand) gefüllt. Beim vorliegenden Ausführungsbeispiel ist der Heizstab vollständig gefüllt.

Als Korngröße des verwendeten Lavasandes hat sich eine Korngröße von höchstens 0,2 mm bis 0,5 mm herausgestellt. Der Lavasand weist zumindest eine, vorzugsweise mehrere der folgenden Komponenten auf: Plagioklas, Leucit, Nephelin, Klinopyroxen, Olivin, Magnetit und/oder Apatit.

Die Erfindung betrifft auch eine Wärmekabine mit einer solchen Heizeinrichtung. Ein Ausführungsbeispiel einer erfindungsgemäßen Wärmekabine ist in Fig. 2 in einer schematischen Draufsicht gezeigt. Die Wärmekabine ist von Wänden 5 umgeben und weist einen rechteckigen Grundriss auf. Innen kann sich eine Sitzbank 5a befinden. Man kann die Wärmekabine über eine Schwenktüre 5b betreten und verlassen. In den Ecken der Wärmekabine ist jeweils ein erfindungsgemäßes Heizelemente 4 vertikal angeordnet.

Die Erfindung ist selbstverständlich nicht auf die dargestellten Ausführungsbeispiele beschränkt. Beispielsweise kann die Anordnung der Heizelemente und die Form der Wärmekabine völlig von der in Fig. 2 gezeigten Darstellung abweichen. Auch die Heizeinrichtung selbst muss nicht notwendiger Weise stabförmig ausgebildet sein. Vielmehr sind auch flächige Ausbildungen durchaus denkbar und möglich.

## Patentansprüche

1. Heizeinrichtung, insbesondere Heizstab für Wärmekabinen mit mindestens einem innerhalb einer Wandung angeordneten Heizelement, **dadurch gekennzeichnet, dass** der das mindestens eine Heizelement (2) aufnehmende Innenraum (1') der Wandung (1) zumindest teilweise mit Sand (3) aus Eruptivgestein gefüllt ist.

2. Heizeinrichtung nach Anspruch 1, **dadurch gekennzeichnet, dass** die Korngröße des Sandes (1) aus Eruptivgestein höchstens 0,2 mm bis 0,5 mm liegt.

3. Heizeinrichtung nach Anspruch 1 oder 2, **dadurch gekennzeichnet, dass** der Sand (1) aus gebrochenem oder gemahlenem Eruptivgestein besteht.

4. Heizeinrichtung nach einem der Ansprüche 1 bis 3, **dadurch gekennzeichnet, dass** der Sand aus Eruptivgestein mindestens eine, vorzugsweise mehrere der folgenden Komponenten enthält: Plagioklas, Leucit, Nephelin, Klinopyroxen, Olivin, Magnetit und/oder Apatit.

5. Heizeinrichtung nach einem der Ansprüche 1 bis 4, **dadurch gekennzeichnet, dass** als Heizelement (2) ein vorzugsweise schraubenförmig verlaufender, elektrischer Heizdraht vorgesehen ist.

6. Heizeinrichtung nach einem der Ansprüche 1 bis 5, **dadurch gekennzeichnet, dass** die Wandung (1) im wesentlichen von ein einem hohlzylindrischen Stab gebildet ist.

7. Heizeinrichtung nach einem der Ansprüche 1 bis 6, **dadurch gekennzeichnet, dass** die Wandung (1) aus Keramikmaterial besteht.

8. Heizeinrichtung nach einem der Ansprüche 1 bis 7, **dadurch gekennzeichnet, dass** der das mindestens eine Heizelement (2) aufnehmende Innenraum (1') der Wandung (1) im wesentlichen vollständig mit Sand (3) aus Eruptivgestein gefüllt ist.

9. Wärmekabine, **gekennzeichnet durch** mindestens eine Heizeinrichtung nach einem der Ansprüche 1 bis 8.

## Claims

1. A heating device, in particular a heating rod for thermal cabins, comprising at least one heating element which is arranged within a wall,
**characterised in that** the internal space (1') of the wall (1), which accommodates the at least one heating element (2), is at least partially filled with sand (3) from eruptive rock.

2. A, heating device according to claim 1 **characterised in that** the grain size of the sand (1) of eruptive rock is at most 0.2 mm to 0.5 mm.

3. A heating device according to claim 1 or claim 2 **characterised in that** the sand (1) comprises broken or crushed eruptive rock.

4. A heating device according to one of claims 1 to 3 **characterised in that** the sand from eruptive rock includes at least one and preferably a plurality of the following components: plagioclase, leucite, nepheline, clinopyroxene, olivine, magnetite and/or apatite.

5. A heating device according to one of claims 1 to 4 **characterised in that** the heating element (2) provided is a preferably helically extending electrical heating wire.

6. A heating device according to one of claims 1 to 5 **characterised in that** the wall (1) is formed substantially by a hollow-cylindrical rod.

7. A heating device according to one of claims 1 to 6 **characterised in that** the wall (1) comprises ceramic material.

8. A heating device according to one of claims 1 to 7 **characterised in that** the internal space (1') of the wall (1), which accommodates the at least one heating element (2), is substantially completely filled with sand (3) from eruptive rock.

9. A thermal cabin **characterised by** at least one heating device according to one of claims 1 to 8.

## Revendications

1. Dispositif de chauffage, en particulier barrette chauffante pour cabines chauffantes comprenant au moins un élément chauffant disposé à l'intérieur d'une paroi, **caractérisé en ce que** l'espace interne (1') de la paroi (1) recevant l'au moins un élément chauffant (2) est rempli au moins en partie de sable (3) composé de roche volcanique.

2. Dispositif de chauffage selon la revendication 1, **caractérisé en ce que** la granulométrie du sable (1) composé de roche volcanique mesure au maximum de 0,2 mm à 0,5 mm.

3. Dispositif de chauffage selon la revendication 1 ou 2, **caractérisé en ce que** le sable (1) est constitué de roche volcanique brisée ou broyée.

4. Dispositif de chauffage selon l'une quelconque des revendications 1 à 3, **caractérisé en ce que** le sable composé de roche volcanique contient au moins un composant, de préférence plusieurs, parmi les suivants : la plagioclase, la leucite, la néphéline, la clinopyroxène, l'olivine, la magnétite et/ou l'apatite.

5. Dispositif de chauffage selon l'une quelconque des revendications 1 à 4, **caractérisé en ce qu'**un fil chauffant électrique, s'étendant de préférence de façon hélicoïdale, est prévu comme élément chauffant (2).

6. Dispositif de chauffage selon l'une quelconque des revendications 1 à 5, **caractérisé en ce que** la paroi (1) est formée sensiblement par une barrette cylindrique creuse.

7. Dispositif de chauffage selon l'une quelconque des revendications 1 à 6, **caractérisé en ce que** la paroi (1) est constituée de matériau céramique.

8. Dispositif de chauffage selon l'une quelconque des revendications 1 à 7, **caractérisé en ce que** l'espace interne (1') de la paroi (1) recevant l'au moins un élément chauffant (2) est rempli sensiblement entièrement de sable (3) composé de roche volcanique.

9. Cabine chauffante, **caractérisée par** au moins un dispositif de chauffage selon l'une quelconque des revendications 7, à 8.
